# EUROPÄISCHE PATENTANMELDUNG

(11) **EP 1 132 526 A2**
(43) Veröffentlichungstag der Anmeldung: **12.09.2001**
(21) Anmeldenummer: 01810212.9
(22) Anmeldetag: 02.03.2001
(51) Int. Cl.: E02D 29/14

(54) **Abdeckung für eine Bodenöffnung**

(30) Priorität: 06.03.2000 CH 4442000
(71) Anmelder: Von Roll Holding AG, 4563 Gerlafingen (CH)
(72) Erfinder: Galvanetto, Francois, 2942 Alle (CH); Schiewe, Walter, 2800 Delémont (CH)
(74) Vertreter: Bollhalder, Renato

(57) **Zusammenfassung**

Eine Abdeckung für eine Bodenöffnung umfasst einen Rahmen aus zusammengesetzten Rahmenteilen (3), wovon hier nur zwei dargestellt sind, und einen darin abstützbaren Deckel (1). Der Deckel (1) weist an zwei Vorsprüngen (11) jeweils eine erste und eine zweite schräge Deckelebene (12, 13) auf, welche bei im Rahmen abgestütztem Deckel (1) passgenau an einer ersten und zweiten schrägen Rahmenebene (32, 33) anliegen. Die erste schräge Rahmenebene (32) ist vor der ersten Montage des Deckels (1) auf den Rahmen (3) elastisch bewegbar, so dass sich bei der ersten Montage des Deckels (1) die erste schräge Deckelebene (12) und die erste schräge Rahmenebene (32) zueinander ausrichten. Die Abdeckung weist ausserdem Mittel (34) zur Fixierung dieser elastisch bewegbaren ersten schrägen Rahmenebene (32) in der ausgerichteten Stellung auf.

## Beschreibung

Die vorliegende Erfindung bezieht sich auf eine Abdeckung für eine Bodenöffnung, wie sie im Oberbegriff des unabhängigen Patentanspruchs 1 definiert ist.

Abdeckungen für Bodenöffnungen, die Deckel und Rahmen aus Gusseisen umfassen, werden im Normalfall in Verkehrsflächen eingebaut, wobei verschiedene Anforderungen bestehen. Eine Hauptanforderung ist, dass Deckel und Rahmen verkehrssicher installiert sind, d.h. die Deckel dürfen auch beim Darüberfahren von schnellen und/oder schweren Fahrzeugen nicht klappern oder sich sogar vollständig lösen. Hierzu werden die Deckel beispielsweise am Rahmen angeschraubt, geklemmt oder durch Gewicht gesichert. Eine weitere Variante besteht im Halten der Deckel durch zusammenwirkende schräge Sperrund Unterschnittflächen.

Bei der Variante mit zusammenwirkenden Schrägflächen weist der Deckel eine erste und eine zweite schräge Deckelebene auf, welche bei im Rahmen abgestütztem Deckel passgenau an einer ersten und einer zweiten schrägen Rahmenebene anliegen, wobei eine der beiden schrägen Deckelebenen eine Unterschnittfläche und die andere schräge Deckelebene eine Sperrfläche und die jeweils zugeordneten schrägen Rahmenebenen umgekehrt eine Sperrfläche und eine Unterschnittfläche bilden. Um den gewünschten Verkehrssicherheitseffekt zu erreichen, ist es notwendig, dass die erste und zweite schräge Deckelebene und die erste und zweite schräge Rahmenebene einen vollflächigen passgenauen Kontakt aufweisen.

Dies wird bis anhin durch mechanisches Bearbeiten des Gusseisens der entsprechenden Deckel- und Rahmenebenen erreicht, was aber sehr aufwendig ist.

Angesichts der Nachteile der bisher bekannten, oben beschriebenen Abdeckungen mit schrägen Sperr- und Unterschnittflächen liegt der Erfindung die folgende Aufgabe zugrunde. Zu schaffen ist eine Abdeckung für eine Bodenöffnung der eingangs erwähnten Art, bei der die schrägen Sperr- und Unterschnittflächen nicht mechanisch bearbeitet werden müssen.

Diese Aufgabe wird durch die erfindungsgemässe Abdeckung für eine Bodenöffnung gelöst, wie sie im unabhängigen Patentanspruch 1 definiert ist. Bevorzugte Ausführungsvarianten ergeben sich aus den abhängigen Patentansprüchen. Patentanspruch 10 bezieht sich auf eine erfindungsgemässe Verwendung solcher Abdeckungen.

Das Wesen der Erfindung besteht im Folgenden: Eine Abdeckung für eine Bodenöffnung umfasst einen Rahmen und einen darin abstützbaren Deckel. Der Deckel weist mindestens drei erste Kontaktpunkte, die in einer ersten schrägen Deckelebene liegen, und mindestens drei zweite Kontaktpunkte, die in einer zweiten schrägen Deckelebene liegen, auf, welche bei im Rahmen abgestütztem Deckel passgenau an mindestens drei ersten Kontaktpunkten des Rahmens, die in einer ersten schrägen Rahmenebene liegen, bzw. mindestens drei zweiten Kontaktpunkten des Rahmens, die in einer zweiten schrägen Rahmenebene liegen, anliegen. Eine der beiden schrägen Deckelebenen bildet eine Unterschnittfläche, die andere schräge Deckelebene eine Sperrfläche und die jeweils zugeordneten schrägen Rahmenebenen bilden umgekehrt eine Sperrfläche und eine Unterschnittfläche. Die erfindungsgemässe Abdeckung ist dadurch gekennzeichnet, dass die mindestens drei ersten Kontaktpunkte der ersten schrägen Deckelebene oder der ersten schrägen Rahmenebene vor der ersten Montage des Deckels auf den Rahmen elastisch bewegbar sind, so dass sich bei der ersten Montage des Deckels die erste schräge Deckelebene und die erste schräge Rahmenebene zueinander ausrichten, und die Abdeckung Mittel zur Fixierung dieser elastisch bewegbaren ersten Kontaktpunkte in der ausgerichteten Stellung aufweist.

Dadurch, dass eine der schrägen Ebenen vor der ersten Montage des Deckels auf den Rahmen flexibel ist, findet eine Anpassung des Deckels an den Rahmen oder umgekehrt bei der ersten Montage statt, wodurch auf ein mechanisches Bearbeiten der entsprechenden Deckel- und Rahmenebenen verzichtet werden kann, was das Herstellungsverfahren deutlich vereinfacht. Nach Ausrichtung der elastisch bewegbaren Kontaktpunkte werden diese schliesslich fixiert. Der Deckel kann dann auf einfache Weise vom Rahmen entfernt und wieder auf diesen aufgesetzt werden.

Bei einer vorteilhaften Ausführungsvariante bilden die mindestens drei ersten Kontaktpunkte des Deckels und/oder die mindestens drei ersten Kontaktpunkte des Rahmens und/oder die mindestens drei zweiten Kontaktpunkte des Deckels und/oder die mindestens drei zweiten Kontaktpunkte des Rahmens jeweils mindestens eine Kontaktlinie und einen Kontaktpunkt.

Bei einer bevorzugten Ausführungsvariante bilden die mindestens drei ersten Kontaktpunkte des Deckels und/oder die mindestens drei ersten Kontaktpunkte des Rahmens und/oder die mindestens drei zweiten Kontaktpunkte des Deckels und/oder die mindestens drei zweiten Kontaktpunkte des Rahmens jeweils eine Kontaktfläche.

Grundsätzlich ist zu bemerken, dass die schrägen Deckelbzw. Rahmenebenen jeweils bereits durch die drei Kontaktpunkte definiert sind. Zwei Kontaktpunkte können aber auch durch eine Kontaktlinie oder alle drei Kontaktpunkte durch eine Kontaktfläche ersetzt werden.

Bei einer bevorzugten Ausführungsvariante sind die elastisch bewegbaren ersten Kontaktpunkte am Rahmen angeordnet und die Mittel zur Fixierung der elastisch bewegbaren ersten Kontaktpunkte in der ausgerichteten Stellung umfassen einen Anker zur Fixierung in einem Fundament an einer Bodenöffnung. Die Fixierung der elastisch bewegbaren ersten Kontaktpunkte in der ausgerichteten Stellung kann hier gleichzeitig mit dem Erstellen, insbesondere Betonieren, des Fundaments erfolgen.

Bei einer anderen vorteilhaften Ausführungsvariante ermöglichen die Mittel zur Fixierung der elastisch bewegbaren ersten Kontaktpunkte in der ausgerichteten Stellung, die vorzugsweise eine Schraube oder Festklemmelemente umfassen, eine Fixierung am Rahmen, wenn die elastisch bewegbaren ersten Kontaktpunkte selbst am Rahmen angeordnet sind, oder am Deckel, wenn die elastisch bewegbaren ersten Kontaktpunkte selbst am Deckel angeordnet sind. Die elastisch bewegbaren ersten Kontaktpunkte können so bereits vor der Montage der Abdeckung an der Bodenöffnung in der ausgerichteten Stellung definitv fixiert werden.

Mit Vorteil sind einem Deckel zwei Rahmenteile in Längsrichtung und eventuell ein oder zwei Rahmenteile in Querrichtung zugeordnet. Zunächst werden die beiden Rahmenteile in Längsrichtung an den Deckel montiert, vorzugsweise als Vormontage im Werk, wodurch die elastisch bewegbaren Kontaktpunkte ausgerichtet werden. Falls Rahmenteile in Querrichtung vorhanden sind, können diese ebenfalls bereits montiert werden. Das vormontierte Paket wird dann zur Bodenöffnung verlegt, eventuell noch mit Rahmenteilen in Querrichtung komplettiert und anschliessend einbetoniert. Dabei werden allenfalls vorhandene Anker zur Fixierung der elastisch bewegbaren ersten Kontaktpunkte mit einbetoniert. Nach Erhärten des Betons kann dann der Deckel nach Belieben entfernt und wieder montiert werden.

Im folgenden wird die erfindungsgemässe Abdeckung für eine Bodenöffnung unter Bezugnahme auf die beigefügten Zeichnungen anhand von zwei Ausführungsbeispielen detaillierter beschrieben. Es zeigen:
- Fig. 1: - einen Deckel und zwei Rahmenteile eines ersten Ausführungsbeispiels einer erfindungsgemässen Abdeckung für eine Bodenöffnung in einer Perspektivansicht;
- Fig. 2: - eine Schnittansicht eines Deckels eines zweiten Ausführungsbeispiels einer erfindungsgemässen Abdeckung für eine Bodenöffnung;
- Fig. 3: - eine Seitenansicht von innen eines Rahmenteils des zweiten Ausführungsbeispiels und
- Fig. 4: - eine Draufsicht auf das Rahmenteil von Fig. 3.

### Erstes Ausführungsbeispiel - Figur 1

Vom ersten Ausführungsbeispiel einer erfindungsgemässen Abdeckung für eine Bodenöffnung sind ein Deckel 1 und zwei symmetrische Rahmenteile 3 dargestellt. Der Deckel 1 ist zum Aufsetzen auf diese beiden Rahmenteile 3 bestimmt. Mehrere Rahmenteile 3 können in Längsrichtung miteinander verbunden werden, wozu diese mit Steckverbindungen 35, 36 versehen sind. Da diese Steckverbindungen 35, 36 nicht erfindungswesentlich sind, werden sie hier nicht im Detail beschrieben. An den beiden seitlichen Enden der beiden in Längsrichtung angeordneten Rahmenteilserien wird schliesslich noch je ein nicht dargestelltes Rahmenteil quer angeordnet, das die beiden Rahmenteilserien miteinander verbindet. Mehrere Deckel 1 werden nebeneinander auf den durch die Rahmenteile gebildeten Rahmen aufgesetzt.

Der Deckel 1 weist zwei nach unten ragende Längsrippen 14, zwei nach unten ragende Verstärkungsrippen 16 in Längsrichtung und zwei nach unten ragende Querrippen 15 auf. Von den Längsrippen 14 ragen die beiden Endbereiche 141, 142 weiter nach unten als der Rest und stützen sich bei montiertem Deckel 1 auf Schultern 37 der Rahmenteile 3 ab. Seitliche Zentriervorsprünge 17 des Deckels 1 kommen in Aussparungen 38 der Rahmenteile 3 zu liegen.

Der Deckel 1 weist ausserdem an zwei nach unten ragenden Vorsprüngen 11 jeweils eine erste schräge Deckelebene 12 und eine zweite schräge Deckelebene 13 auf, welche bei im Rahmen abgestütztem Deckel 1 passgenau an einer ersten schrägen Rahmenebene 32 bzw. einer zweiten schrägen Rahmenebene 33 anliegen. Die ersten schrägen Deckelebenen 12 sind Kontaktflächen in Form von Sperrflächen, während die zweiten schrägen Deckelebenen 13 Kontaktflächen in Form von Unterschnittflächen sind. Umgekehrt sind die ersten schrägen Rahmenebenen 32 Kontaktflächen in Form von Unterschnittflächen und die zweiten schrägen Rahmenebenen 33 Kontaktflächen in Form von Sperrflächen. Die geometrische Anordnung der ersten und zweiten schrägen Deckelebenen 12, 13 und der ersten und zweiten schrägen Rahmenebenen 32, 33 ist derart, dass der Deckel 1 in einer schrägen Richtung vom Rahmen abgehoben werden kann. Die ersten schrägen Rahmenebenen 32 sind vor der ersten Montage des Deckels 1 auf den Rahmen elastisch bewegbar, so dass sich bei der ersten Montage des Deckels 1 die ersten schrägen Deckelebenen 12 und die ersten schrägen Rahmenebenen 32 zueinander ausrichten.

Die elastische Bewegbarkeit der ersten schrägen Rahmenebenen 32 wird hier jeweils durch eine Doppelschleife 31 aus einem elastischen Material, insbesondere Gusseisen mit Kugelgraphit, gewährleistet. Der Deckel 1 kann aus normalem Gusseisen sein. Die beiden Schleifen jeder Doppelschleife 31 ermöglichen eine elastische Deplazierung der ersten schrägen Rahmenebenen 32 in verschiedene Richtungen, so dass diese vollflächig in Anlage an die ersten schrägen Deckelebenen 12 gebracht werden können. Voraussetzung hierfür ist selbstverständlich, dass die Rahmenteile 3 und der Deckel 1 so dimensioniert sind, dass beim Aufsetzen des Deckels 1 die Doppelschleifen 31 leicht zusammengedrückt werden.

Nach der ersten Montage des Deckels 1 auf den Rahmen werden die ersten schrägen Rahmenebenen 32 bzw. die Doppelschleifen 31 fixiert, was hier durch Einbetonieren der an den Doppelschleifen 31 vorhandenen Anker 34 in einem an der Bodenöffnung eingebauten Fundament erfolgt.

### Zweites Ausführungsbeispiel - Figuren 2 bis 4

Bei diesem zweiten Ausführungsbeispiel weist ein Deckel 101 an je zwei nach unten ragenden Vorsprüngen 110, 111 erste schräge Deckelebenen 112 bzw. zweite schräge Deckelebenen 113 auf, die mit ersten schrägen Rahmenebenen 132 bzw. zweiten schrägen Rahmenebenen 133 der Rahmenteile 103, von denen hier nur eines dargestellt ist, zusammenwirken. Die ersten schrägen Rahmenebenen 132 sind jeweils an elastischen Doppelschleifen 131, insbesondere aus Gusseisen mit Kugelgraphit, angeordnet, im Unterschied zum ersten Ausführungsbeispiel aber an der Innenseite des freien Schenkels 135. Der freie Schenkel 135 wird beim Aufsetzen des Deckels 101 nach aussen gedrückt und erhält so eine Vorspannung nach innen, was zu einer Ausrichtung der entsprechenden ersten schrägen Rahmenebene 132 auf die entsprechende erste schräge Deckelebene 112 führt. Nach der Ausrichtung erfolgt wiederum eine Fixierung der ersten schrägen Rahmenebenen 132 bzw. der Doppelschleifen 131 durch Einbetonieren der an den Doppelschleifen 131 vorhandenen Anker 134 in einem an der Bodenöffnung eingebauten Fundament.

Im Unterschied zum ersten Ausführungsbeispiel sind hier die ersten und zweiten schrägen Deckelebenen 112 bzw. 113 und die ersten und zweiten schrägen Rahmenebenen 132 bzw. 133 weiter auseinander angeordnet, was auf den Deckel 101 einen stabilisierenden Effekt hat. Dies wird ermöglicht durch das Anbringen der ersten und zweiten schrägen Deckelebenen 112 bzw. 113 an zwei auseinanderliegenden Vorsprüngen 110 bzw. 111 und das umgekehrte Anordnen der Doppelschleifen 131.

Der Deckel 101 stützt sich in montiertem Zustand über je zwei nach unten ragende Vorsprünge 114 und 115 auf Schultern 137 und 138 der Rahmenteile 103 ab. Nicht sichtbare seitliche Zentriervorsprünge des Deckels 101 kommen in Aussparungen 139 der Rahmenteile 103 zu liegen. Ausserdem befinden sich auf der hier nicht sichtbaren Aussenseite der Vorsprünge 110, 111 vertikale Kontaktflächen, die an vertikalen Kontaktflächen 144, 145 der Rahmenteile 103 zu liegen kommen.

Steckverbindungen 136 und 140, die hier nicht näher erläutert werden, da sie nicht erfindungswesentlich sind, dienen zum Zusammenstecken zweier Rahmenteile 103 in Längsrichtung.

Der Deckel 101 weist rund herum Seitenwände 117 mit teilweise längeren Abschnitten 116 auf, die zur seitlichen Führung dienen. Rund um die Seitenwände 117 herum ist eine Gummidichtung 120 angeordnet, die für einen wasserdichten Verschluss der Bodenöffnung sorgt.

Zu den vorbeschriebenen Abdeckungen für eine Bodenöffnung sind weitere konstruktive Variationen realisierbar. Hier ausdrücklich erwähnt seien noch:
- Anstelle eines vollflächigen Kontakts von Deckelebene und Rahmenebene kann auch ein Kontakt über mindestens drei einzelne, eine Ebene definierende Kontaktpunkte oder mindestens einen einzelnen Kontaktpunkt und eine einzelne Kontaktlinie erfolgen.
- Neben der elastischen Anordnung der mindestens drei ersten Kontaktpunkte der ersten schrägen Deckelebene oder der ersten schrägen Rahmenebene können auch die mindestens drei zweiten Kontaktpunkte der zweiten schrägen Deckelebene oder der zweiten schrägen Rahmenebene elastisch angeordnet werden. Im Prinzip können alle Kontaktpunkte von Rahmen und Deckel elastisch angeordnet werden.

## Patentansprüche

1. Abdeckung für eine Bodenöffnung, die einen Rahmen (3; 103) und einen darin abstützbaren Deckel (1; 101) umfasst, wobei der Deckel (1; 101) mindestens drei erste Kontaktpunkte, die in einer ersten schrägen Deckelebene (12; 112) liegen, und mindestens drei zweite Kontaktpunkte, die in einer zweiten schrägen Deckelebene (13; 113) liegen, aufweist, welche bei im Rahmen (3; 103) abgestütztem Deckel (1; 101) passgenau an mindestens drei ersten Kontaktpunkten des Rahmens (3; 103), die in einer ersten schrägen Rahmenebene (32; 132) liegen, bzw. mindestens drei zweiten Kontaktpunkten des Rahmens (3; 103), die in einer zweiten schrägen Rahmenebene (33; 133) liegen, anliegen, wobei eine (13; 113) der beiden schrägen Deckelebenen eine Unterschnittfläche und die andere schräge Deckelebene (12; 112) eine Sperrfläche und die jeweils zugeordneten schrägen Rahmenebenen (32, 33; 132, 133) umgekehrt eine Sperrfläche und eine Unterschnittfläche bilden, **dadurch gekennzeichnet, dass** die mindestens drei ersten Kontaktpunkte der ersten schrägen Deckelebene (12; 112) oder der ersten schrägen Rahmenebene (32; 132) vor der ersten Montage des Deckels (1; 101) auf den Rahmen (3; 103) elastisch bewegbar sind, so dass sich bei der ersten Montage des Deckels (1; 101) die erste schräge Deckelebene (12; 112) und die erste schräge Rahmenebene (32; 132) zueinander ausrichten, und die Abdeckung Mittel (34; 134) zur Fixierung dieser elastisch bewegbaren ersten Kontaktpunkte in der ausgerichteten Stellung aufweist.

2. Abdeckung nach Anspruch 1, **dadurch gekennzeichnet, dass** der Rahmen aus mehreren Rahmenteilen (3; 103) besteht, wobei mindestens zwei davon je mindestens drei erste Kontaktpunkte, die in einer ersten schrägen Rahmenebene (32; 132) liegen, und mindestens drei zweite Kontaktpunkte, die in einer zweiten schrägen Rahmenebene (33; 133) liegen, umfassen.

3. Abdeckung nach Anspruch 1 oder 2, **dadurch gekennzeichnet, dass** die mindestens drei ersten Kontaktpunkte des Deckels (1; 101) und/oder die mindestens drei ersten Kontaktpunkte des Rahmens (3; 103) und/oder die mindestens drei zweiten Kontaktpunkte des Deckels (1; 101) und/oder die mindestens drei zweiten Kontaktpunkte des Rahmens (3; 103) jeweils mindestens eine Kontaktlinie und einen Kontaktpunkt bilden.

4. Abdeckung nach einem der Ansprüche 1 bis 3, **dadurch gekennzeichnet, dass** die mindestens drei ersten Kontaktpunkte des Deckels (1; 101) und/oder die mindestens drei ersten Kontaktpunkte des Rahmens (3; 103) und/oder die mindestens drei zweiten Kontaktpunkte des Deckels (1; 101) und/oder die mindestens drei zweiten Kontaktpunkte des Rahmens (3; 103) jeweils eine Kontaktfläche bilden.

5. Abdeckung nach einem der Ansprüche 1 bis 4, **dadurch gekennzeichnet, dass** sie mindestens eine elastisch verformbare Doppelschleife (31, 131) mit einem am Rahmen (3; 103) oder am Deckel (1; 101) fixierten Ende und einem freien Ende aufweist, an welchem die vor der ersten Montage des Deckels (1; 101) auf den Rahmen (3; 103) elastisch bewegbaren Kontaktpunkte angeordnet sind.

6. Abdeckung nach Anspruch 5, **dadurch gekennzeichnet, dass** die Doppelschleife (31, 131) derart angeordnet ist, dass ihr fixiertes Ende zwischen ihrem freien Ende und der zweiten schrägen Rahmenebene (33; 133) oder der zweiten schrägen Deckelebene (13; 113) liegt.

7. Abdeckung nach Anspruch 5 oder 6, **dadurch gekennzeichnet, dass** die Doppelschleife (31, 131) aus Gusseisen mit Kugelgraphit ist.

8. Abdeckung nach einem der Ansprüche 1 bis 7, **dadurch gekennzeichnet, dass** die elastisch bewegbaren ersten Kontaktpunkte am Rahmen (3; 103) angeordnet sind und die Mittel (34; 134) zur Fixierung der elastisch bewegbaren ersten Kontaktpunkte in der ausgerichteten Stellung einen Anker (34; 134) zur Fixierung in einem Fundament an einer Bodenöffnung umfassen.

9. Abdeckung nach einem der Ansprüche 1 bis 7, **dadurch gekennzeichnet, dass** die Mittel (34; 134) zur Fixierung der elastisch bewegbaren ersten Kontaktpunkte in der ausgerichteten Stellung, die vorzugsweise eine Schraube oder Festklemmelemente umfassen, eine Fixierung am Rahmen (3; 103), wenn die elastisch bewegbaren ersten Kontaktpunkte selbst am Rahmen (3; 103) angeordnet sind, oder am Deckel (1; 101), wenn die elastisch bewegbaren ersten Kontaktpunkte selbst am Deckel (1; 101) angeordnet sind, ermöglichen.

10. Verwendung einer Abdeckung nach einem der Ansprüche 1 bis 9 zum Abdecken einer Bodenöffnung, **dadurch gekennzeichnet, dass** zunächst der Deckel (1; 101) auf den Rahmen (3; 103) montiert wird, dann Deckel (1; 101) und Rahmen (3; 103) zur Bodenöffnung verlegt werden und schliesslich der Rahmen (3; 103) einbetoniert wird und die elastisch bewegbaren ersten Kontaktpunkte in der nach der Montage des Deckels (1; 101) vorliegenden ausgerichteten Stellung fixiert werden.
